# EUROPÄISCHE PATENTANMELDUNG

(11) **EP 4 650 498 A1**
(43) Veröffentlichungstag der Anmeldung: **19.11.2025**
(21) Anmeldenummer: 24176636.9
(22) Anmeldetag: 17.05.2024
(51) Int. Cl.: D01D 5/06, D01F 2/00

(54) **FLÜSSIGKEITSKONTAKTVORRICHTUNG**

(71) Anmelder: Aurotec GmbH, 4844 Regau (AT)
(72) Erfinder: ZIKELI, Stefan, 4844 Regau (AT); KITZLER, Hannes, 4850 Timelkam (AT); ZEHETNER, Lukas, 4600 Wels (AT); ECKER, Friedrich, 4850 Timelkam (AT)
(74) Vertreter: SONN Patentanwälte GmbH & Co KG

(57) **Zusammenfassung**

Die Erfindung betrifft eine Vorrichtung zum Verfestigen von extrudierten lösungsmittelhaltigen Zellulose-Multifilamenten, mit einer Extrusionsvorrichtung mit mindestens 10 Extrusionsöffnungen zum Formen von Zellulosefilamenten, einer Kontaktfällvorrichtung zum Kontaktieren der Zellulosefilamente mit Fällungsflüssigkeit, wobei die Kontaktfällvorrichtung einen Einlauf zum Zuführen von Fällungsflüssigkeit hat, eine Kontaktzone mit Ablaufbereich nach dem Einlauf und einen Umlenker, sodass von den Extrusionsöffnungen kommende extrudierte Zellulosefilamente zum Umlenker gespannt werden, sodass sie über den Ablaufbereich geführt werden, wobei der Ablaufbereich eine Verengung in seiner Breite nach dem Einlauf in Richtung eines Ablaufendes hat. Zudem betrifft die Erfindung ein entsprechendes Verfahren zum Verfestigen von extrudierten lösungsmittelhaltigen Zellulose-Multifilamenten.

## Beschreibung

Die Erfindung betrifft eine Vorrichtung zur Herstellung von lösungsmittelgesponnenen Zellulosefäden.

### Hintergrund

Aufgrund der positiven Eigenschaften von Zellulosefasern (Feuchtigkeitsaufnahme, Atmungsaktivität, Bioabbaubarkeit), die von synthetischen Fasern nicht ausreichend erfüllt werden können, wird erwartet, dass sich der Bedarf von natürlichen und künstlich hergestellten Zellulosefasern weiter erhöhen wird. Vor allem die Baumwollproduktionskapazität kann trotz Anbau von Baumwollhybriden und Steigerung des Ernteertrags nicht mehr dem einhergehenden Anstieg der Nachfrage gerecht werden. Daher werden alternative, künstlich hergestellte Zellulosefasern benötigt. Auch aus ökologischer Sicht ist die Verwendung zellstoffbasierter Fasern notwendig. Für den Anbau von Baumwolle werden erhebliche Mengen an Wasser, sowie hochwertiges Ackerland benötigt. Verfügbares Land steht in starker Konkurrenz zum Anbau von Nahrungsmitteln. Lifecycle-Analysen kommen zu dem Schluss, dass der CO₂-Fußabdruck von künstlich hergestellten Zellulosefasern wesentlich geringer als der von Baumwolle ist. Dementsprechend hat die Zellstoffindustrie bereits auf die zu erwartende erhöhte Nachfrage nach löslichen Zellstoffen reagiert.

Die Herstellung von Zellulosefasern basiert derzeit hauptsächlich auf dem Viskoseverfahren. Aufgrund von strengen Umweltauflagen wurden in Europa und den Vereinigten Staaten von Amerika seit den 1980-er Jahren erhebliche Viskoseproduktionskapazitäten geschlossen. Aus ökologischer Sicht ist fraglich, ob die Viskosetechnik zur Kapazitätserweiterung weiter herangezogen werden soll, denn der Einsatz großer Mengen Schwefelverbindungen und Natronlauge führt zu gefährlichen gasförmigen Nebenprodukten, welche die Umwelt stark belasten.

Demzufolge wurden schwefelfreie Herstellungsverfahren entwickelt und zur Produktion von Zellulosefasern vorgeschlagen. Als schwefelfreies Faserherstellungsverfahren wurde die Verwendung von N-Methylmorpholin-N-oxid (NMMO)-Monohydrat als Lösungsmittel für Zellulose auf kommerziellem Niveau entwickelt und wird zur Herstellung sogenannter Lyocellfasern verwendet.

Lyocell als Gattungsname wurde von der BISFA (Bureau for the Standardization of Rayon and Synthetic Fibers, Brüssel) und in den USA (von der Federal Trade Commission) als Gattungsname anerkannt.

Im Lyocell-Produktionsprozess werden chemische Zellstoffe zunächst in einem NMMO-Wasser-Gemisch suspendiert. Anschließend wird der Wassergehalt der Suspension bei erhöhter Temperatur allmählich unter reduzierten Druckbedingungen verringert, bis das Lösungsmittelsystem einem NMMO-Monohydrat entspricht, in dem Zellulose löslich ist.

Nachfolgend wird Spinnlösung (übliche Zellulosekonzentrationen 8-20 %) über einen Luftspalt in ein Koagulationsbad extrudiert, wo der Lösungsmittelaustausch stattfindet, was zur Folge hat, dass die zunächst gelöste Zellulose als fadenförmige Produkte ausgefällt wird.

Im Viskoseverfahren erfolgt das direkt in einem Koagulationsmedium (Nass-Spinnen). Beim Spinnen einer Lyocell-Lösung (Lösungsmittel-Wasser-Zellulose) kann alternativ auch in einen Gasspalt extrudiert werden gefolgt von der Koagulation. Das Lyocell-Verfahren verwendet üblicherweise als Lösungsmittel tertiäre Aminoxide, wie Aminoxid N-Methylmorpholin-N-oxid (NMMO), oder ionische Lösungsvermittler ("ionische Flüssigkeiten", US 6824599, DE 102004031025) um die Zellulose aufzulösen. Die extrudierten Endlosfilamente durchlaufen nach der Düsenextrusion einen Gasspalt, sodass das Extrudat für kurze Zeit als flüssiges, hochviskoses, abgekühltes Filament im Luftspalt bestehen bleibt. Durch Verziehen der endlos gesponnenen Filamente werden die Formkörper im Luftspalt auf bis zum 15-fachen seiner ursprünglichen Länge gedehnt, bevor sie in die Koagulationszone eintauchen und ausgefällt werden (Trocken-Nass-Spinnen - dry-jet-wet spinning). Trocken-Nass-Spinnen als Lyocellverfahren ist beispielsweise in US 4246221 A, US 4416698 A, US 5639484 A, WO 93/019230 A1, WO 94/028218 A1, WO 97/33020 A1, WO 2002/012599 A1, WO 2003/014436 A1, WO 2003/057951 A1, WO 2013/030399 A1, WO 2013/030400 A1, WO 2014/057022 A1, WO 2020/043860 A1, beschrieben.

Trotz zahlreicher Weiterentwicklungen, wie in diesen Patentschriften ersichtlich, besteht weiterhin ein Bedarf an effizienten, fehlerresistenten und kostengünstigen Methoden, um Zellulosefilamente und -garne geeignet für eine kommerzielle Verwertung zu erhalten.

### Zusammenfassung der Erfindung

Die Erfindung betrifft eine Vorrichtung zum Verfestigen von extrudierten lösungsmittelhaltigen Zellulose-Multifilamenten, mit einer Extrusionsvorrichtung mit mindestens 10 Extrusionsöffnungen zum Formen von Zellulosefilamenten aus einer Zelluloselösung, einer Kontaktfällvorrichtung zum Kontaktieren der Zellulosefilamente mit Fällungsflüssigkeit, wobei die Kontaktfällvorrichtung einen Einlauf zum Zuführen von Fällungsflüssigkeit hat, eine Kontaktzone mit Ablaufbereich nach dem Einlauf und einen Umlenker, sodass von den Extrusionsöffnungen kommende extrudierte Zellulosefilamente zum Umlenker gespannt werden, sodass sie über den Ablaufbereich geführt werden, wobei der Ablaufbereich eine Verengung in seiner Breite nach dem Einlauf in Richtung eines Ablaufendes hat.

Weiters betrifft die Erfindung ein Verfahren zur Herstellung von Zellulosefilamenten, wobei in einem Zelluloselösungsmittel gelöste Zellulose zu Zellulosefilamenten extrudiert wird, wobei die Zellulosefilamente zum Verziehen in einen Gasspalt geführt werden und nach dem Gasspalt über eine erfindungsgemäße Kontaktfällvorrichtung geleitet werden, wobei die Zellulosefilamente mit einer Koagulationsflüssigkeit in der Kontaktzone kontaktiert, wodurch die Zellulosefilamente verfestigt werden.

Die folgende detaillierte Beschreibung betrifft die Vorrichtungen und das Verfahren gleichermaßen, z.B. bevorzugte Verfahrensmerkmale entsprechen auch Eigenschaften oder Eignungen der Vorrichtung bzw. ihrer entsprechenden Bestandteile und bevorzugte Vorrichtungsmerkmale entsprechen auch Mitteln, die im erfindungsgemäßen Verfahren eingesetzt werden. Alle vorzugsweisen Merkmale sind miteinander kombinierbar, es sei denn dies wurde explizit ausgeschlossen.

### Figuren

Figur 1 zeigt eine Seitenansicht einer erfindungsgemäßen Kontaktfällvorrichtung (1) unterhalb einer Extrusionsvorrichtung (8) zur Extrusion von mehreren Zellulosefilamenten (7). Gezeigt sind 3 Zellulosefilamente in dieser schematischen Darstellung; in der Praxis ist es ein Bündel einer Vielzahl an Zellulosefilamenten. Die Kontaktfällvorrichtung hat einen Zulauf (2) von Fällungsflüssigkeit; einen Einlauf (3), an dem die Fällungsflüssigkeit durch Gravitation abrinnt. Nach dem Einlauf fließt die Fällungsflüssigkeit über einen Ablaufbereich (5) der Kontaktfällvorrichtung durch eine Kontaktzone (4), wo die Zellulosefilamente mit der Fällungsflüssigkeit kontaktiert werden. Die Kontaktzone erstreckt sich Entlang der Zellulosefilamente vom Einlauf bis zu einem Ablaufende (10) des Ablaufbereichs und über die gesamte Breite, die das Bündel der Zellulosefilamente einnimmt. Der Ablaufbereich ist rückwärtig mit einer Rückwand (11) begrenzt. Dadurch wird die Fällungsflüssigkeit in der Kontaktzone gehalten und ein Wegfließen von den Zellulosefilamenten verhindert. Die Rückwand ist üblicherweise hydrophil oder hydrophiliert um eine Benetzung mit der Fällungsflüssigkeit zu verbessern, damit die Fällungsflüssigkeit alle Zellulosefilamente gut benetzt und kontaktiert, und zwar über die gesamte Breite der Kontaktzone. Ein unterer Bereich des Ablaufbereichs nahe am Ablaufende ist verengt, hier als Verengung (9) angezeigt. Dieser Bereich ist gegenüber einem oberen Bereich nahe am Einlauf verengt in seiner Breite - wie dies besser in der perspektivischen Frontansicht der Figuren 2 und 3 zu erkennen ist. Nach dem Ablaufende werden die Zellulosefilamente zu einem Umlenker (6) geführt.
Die Figuren 2 und 3 zeigen eine perspektivische Frontansicht der erfindungsgemäßen Kontaktfällvorrichtung (1). Ergänzend zu Figur 1 sind hier Seitenwände 12 erkennbar, welche ein seitliches Abfließen der Fällungsflüssigkeit verhindern. Die Zellulosefilamente können in mehreren separaten Bündeln bearbeitet und durch jeweilige Kontaktzonen geführt werden. Diese Bündel und ihre Kontaktzonen können durch eine Trennwand (13) getrennt werden, welche dies in Figur 2 gezeigt ist. In Figur 3 ist keine Trennwand (13) in mitten des Ablaufbereichs vorgesehen.

### Detaillierte Beschreibung der Erfindung

Die Erfindung betrifft eine Vorrichtung zum Verfestigen von extrudierten lösungsmittelhaltigen Zellulose-Multifilamenten, mit einer Extrusionsvorrichtung mit mindestens 10 Öffnungen zum Formen von Filamenten und einer Kontaktfällvorrichtung zum Kontaktieren der Filamente mit Fällungsflüssigkeit. Die Kontaktfällvorrichtung hat einen Einlauf (oder auch Zulauf bezeichnet) zum Zuführen von Fällungsflüssigkeit, eine Kontaktzone mit Ablaufbereich nach dem Einlauf und einen Umlenker. Die extrudierten Zellulosefilamente werden von einer Extrusionsvorrichtung zum Umlenker gespannt, sodass sie über den Ablaufbereich geführt werden, wobei der Ablaufbereich eine Verengung in seiner Breite nach dem Einlauf in Richtung eines Ablaufendes hat. Die Erfindung betrifft weiters ein Verfahren zur Herstellung von Zellulosefilamenten, wobei in einem Zelluloselösungsmittel gelöste Zellulose zu Zellulosefilamenten extrudiert wird, wobei die Zellulosefilamente über einen Gasspalt zum Verziehen oder Verstrecken geführt werden und nach dem Gasspalt über eine erfindungsgemäße Kontaktfällvorrichtung geführt werden, wobei die Zellulosefilamente mit einer Koagulationsflüssigkeit in der Kontaktzone kontaktiert werden, wodurch die Zellulosefilamente verfestigt werden. Das Formen (Extrusion) und Verfestigen wird auch als Spinnen oder Spinnprozess oder Spinnvorgang bezeichnet.

Üblicherweise - wie in der eingangs erwähnten Literatur ersichtlich - erfolgt die Fällung in einem Bad, was aber immer zur Folge hat, dass das frisch geformte Zellulosefilamentbündel (Multifilament) einer großen Reibungskraft, hervorgerufen durch die Flüssigkeitsreibung im Fällbad, ausgesetzt ist. Derartige Kräfte können zu Filamentschäden, -schwächung oder -abriss führen. Erfindungsgemäß wird diese Kraft reduziert oder vermieden indem das Filamentbündel über eine Kontaktfällvorrichtung gezogen wird, wobei das Fällbad an der Oberfläche entlangläuft und einen Film bildet. Durch die Form der Kontaktfällvorrichtung wird der Koagulationsflüssigkeitsfilm möglichst dick gehalten. Die Form der Kontaktfällvorrichtung kann durch den Einsatz oder das Anbringen geeigneten Führungen so gesteuert werden, dass der Koagulationsflüssigkeitsfilm auch bis zum Ablaufende möglichst dick gehalten wird. Dies wirkt sich positiv auf den Koagulationsprozessschritt aus, da das Fällbad verzögert beschleunigt, sodass die resultierende Kraft auf das Filamentbündel minimiert wird, aber dennoch ausreichend Kontakt zur Fällung gegeben ist. Daher hat die Erfindung den Vorteil einer schonenden Fällung bzw. Verfestigung der Zellulosefilamente. Dies resultiert in wenigen bis keinen Filamentschäden, -schwächungen oder -abrissen. Die Form der Kontaktfällvorrichtung hat weitere Vorteile bei der Handhabung, insbesondere dem Anspinnen (Filamentstranglegung) und bei Korrekturen aufgrund der guten Zugänglichkeit zu dem Bereich, in dem die Zellulosefilamente geführt werden. Das Ablaufende kann die Fällungsflüssigkeit ableiten.

Die Zellulosefilamente, welche im erfindungsgemäßen Verfahren erhalten werden, sind vorzugsweise ein Multifilament oder in einem Bündel, z.B. 10 oder mehr, oder 30 oder mehr, oder 50 oder mehr, oder 100 oder mehr, oder 200 oder mehr, Zellulosefilamente können in einem derartigen Bündel als Garn zusammen behandelt werden. Dazu werden die Zellulosefilamente parallel produziert. Die Extrusionsvorrichtung kann dazu entsprechend der Anzahl an parallel produzierten Fäden die gleiche Anzahl an Extrusionsöffnungen haben, z.B. 10 oder mehr, oder 30 oder mehr, oder 50 oder mehr, oder 100 oder mehr, oder 200 oder mehr. Paralleles Spinnen/Extrudieren ist beispielsweise in WO 94/028218 A1 beschrieben.

Zudem können mehrere Multifilamente/Filamentbündel parallel in der Extrusionsvorrichtung erzeugt und/oder in der Kontaktfällvorrichtung verfestigt werden. Der Behandlungsbereich (Kontaktzone) einzelner Multifilamente kann durch eine Trennwand getrennt werden. Eine Trennwand kann ein Steg oder eine andere geeignete Trennungseinrichtung im Ablaufbereich sein.

Die Extrusionsöffnungen können in Blöcke unterteilt werden, wobei jeder Block ein Multifilament/Filamentbündel von Zelluloseflüssigkeit beim Extrudieren formt. Die Öffnungen und der Querschnitt eines Multifilaments kann rechteckförmig angeordnet sein, mit mehr Öffnungen/Einzelfilamenten in der Längsrichtung (an einer Längsseite) als in einer Schmalrichtung (an einer Schmalseite) der Rechteckform. Vorzugsweise ist die Längsseite zur Kontaktfällvorrichtung bzw. ihrer Rückwand oder dem Einlauf parallel. Die Schmalseite ist vorzugsweise im Wesentlichen normal dazu, insbesondere normal zur Rückwand. Andere Formen der Anordnung der Extrusionsöffnungen bzw. des Filamentbündelquerschnitts parallel zu den Öffnungen neben der Rechteckform sind ebenso möglich, z.B. Trapezform, Rautenform, Karoform, oder Quadratform. Im Gasspalt wird die geformte Zelluloselösung einer Gasbehandlung ausgesetzt, welche die Temperatur der Lösung zumindest in Randbereichen der zu Filamenten geformten Zelluloselösung senken kann. Dazu kann ein Gasstrom, insbesondere ein Luftstrom eingeblasen werden. Im Gasspalt kann die geformte Zelluloselösung verstreckt werden. Dies geschieht durch die hohe Flexibilität der noch nicht verfestigten Zelluloselösung und dem Abzug. Zum Abzug werden nach der Kontaktfällung die festen Zellulosefilamente abgezogen, z.B. durch Aufrollen. Im Gasspalt können seitlich eine oder mehr Gasströmungsbegrenzungen angebracht sein. Derartige Gasströmungsbegrenzungen sind z.B. in EP 3901333 A1 beschrieben. Im Gasspalt kann eine Zu- und Abfuhr eines in geeigneter Weise konditionierten Gases erfolgen. Vorzugsweise hat die Vorrichtung einen Gasspalt nach der Extrusionsvorrichtung, vorzugsweise zwischen Extrusionsvorrichtung und Kontaktfällvorrichtung. Vorzugsweise hat der Gasspalt eine Zu- und eine Ableitung für ein Gas. Weiters möglich sind Gasleiteinrichtungen.

Die Kontaktfällvorrichtung hat einen Einlauf zum Zuführen von Fällungsflüssigkeit. Der Einlauf kann ein Überlauf sein, von dem aus Fällungsflüssigkeit in einen Ablaufbereich fließt. Dort fließt die Koagulationsflüssigkeit ab, bedingt durch die Schwerkraft nach unten in Richtung eines Ablaufendes der Vorrichtung. Der Ablaufbereich hat eine Rückwand an der die ablaufende Koagulationsflüssigkeit einen Film bildet. Im Ablaufbereich gibt es eine Kontaktzone in der die Koagulationsflüssigkeit mit den Zellulosefilamente kontaktiert wird. Diese Kontaktzone liegt nahe an der Rückwand, abhängig vom Abstand der vor der Rückwand gespannten Zellulosefilamente. Die Kontaktzone ist der Bereich in dem alle Zellulosefilamente zum Kontaktiren mit der Koagulationsflüssigkeit vorgesehen sind. In der Kontaktzone bzw. beim Kontaktieren wird die Zelluloselösung verfestigt und bildet nun die festen Zellulosefilamente. Nach der Kontaktfällvorrichtung insbesondere nach dem Ablaufende wird ein Umlenker vorgesehen. Dieser Umlenker lenkt die Abzugsrichtung der Zellulosefilamente in eine andere Richtung (zur weiteren Verarbeitung, z.B. einer Wäsche, Trocknen und/oder Aufrollen der Filamente) und wird benutzt um die Position der Zellulosefilamente, im Wesentlichen parallel zur Rückwand der Kontaktfällvorrichtung, in der Kontaktfällvorrichtung festzulegen, insbesondere in der Kontaktzone. Die extrudierte Zelluloselösung (hochviskos) und die damit gebildeten verfestigten Filamente werden von einer Extrusionsvorrichtung zum Umlenker gespannt, sodass sie über den Ablaufbereich geführt werden.

Die Zelluloselösung zur Extrusion ("Spinnlösung") ist vorzugsweise ein Gemisch aus Zellulose, Lösungsmittel und Wasser. Vorzugsweise enthält sie 70%-85% Zelluloselösungsmittel und/oder 10%-25% Zellulose und/oder 5%-15% Wasser (alle % in Gewichts-%). Ein Beispiel einer Spinnlösung ist: Zellulose: 12,9%; Lösungsmittel, z.B. NMMO: 76,3%, Wasser: 10,8% (alle % in Gewichts-%).

Die Koagulationsflüssigkeit zum Verfestigen der Zellulosefilamente kann ein Gemisch aus Zelluloselösungsmittel und Wasser, aber auch ein anderes geeignetes Fällungsmittel, sein. Die Koagulationsflüssigkeit kann auch Zelluloselösungsmittel enthalten, allerdings in geringerer Menge als zum Auflösen von Zellulose nötig ist.

Der Einlauf ist vorzugsweise ein Überlauf. In einem vorgelagerten Bereich kann Koagulationsflüssigkeit gesammelt werden und dann über den Überlauf in den Ablauf einfließen. Der vorgelagerte Bereich ist vorzugsweise horizontal oder leicht zum Einlauf/Überlauf geneigt, z.B. um 0° bis 15°, vorzugsweise um 1° bis 10°. Im Einlauf können parallele Rillen vorgesehen werden, welche Koagulationsflüssigkeit zum Ablaufbereich leiten. Dies reduziert Turbulenzen beim Fluss der Koagulationsflüssigkeit und verteilt die Koagulationsflüssigkeit über die Breite des Einlaufs/Überlaufs. Die Kontaktfällvorrichtung kann im vorgelagerten Bereich bis zum Einlauf (Überlauf) trapezförmig auf jeder Seite in einem Winkel von 2° bis 45°, vorzugsweise von 5° bis 30°, erweitert sein.

Der Ablaufbereich hat eine Verengung in seiner Breite nach dem Einlauf in Richtung eines Ablaufendes. Die Breite ist entlang der Rückwand im Wesentlichen normal zur Filamentlaufrichtung (Richtung vom Einlauf zum Ablaufende). D.h. der Einlauf ist über die gesamte Breite eines oberen Endes des Ablaufbereichs. Der Einlauf ist damit breiter als das Ablaufende. Diese Breitenverengung bewirkt ein Aufstauen der Koagulationsflüssigkeit und ein Ausbilden einer Fluidschicht über die Breite der Rückwand. Damit lassen sich eine Vielzahl an Zellulosefilamenten (Multifilament) gleichzeitig gut zur Verfestigung behandeln.

Gegenüber der Rückwand soll die Kontaktfällvorrichtung offen bzw. frei zugänglich sein. Sie soll keine die Koagulationsflüssigkeit begrenzende Vorderwand haben. Es kann eine Schutzwand vorgesehen sein, diese kann Spritzer der Koagulationsflüssigkeit abfangen aber sie soll nicht die Koagulationsflüssigkeit in ihrem Fluss behindern. Eine derartige vordere Schutzwand kann auch während dem Spinnprozess ohne diesen zu stören oder zu beeinflussen entfernt oder geöffnet werden. Durch diese freie Zugänglichkeit kann leicht der Spinnprozess gehandhabt werden, insbesondere das Anspinnen (Start des Spinnvorgangs). Bei anbringen einer Schutzwand besteht die Möglichkeit einer gezielten Konditionierung der die Kontaktfällvorrichtung umgebenden Gasphase. Falls benötig können auch spezielle Gase oder Gasgemische zugeführt werden.

Die Kontaktfällvorrichtung ist also kein die Koagulationsflüssigkeit rundum einschließender Trichter, wie in US 5639484 A beschrieben. Ein derartiger Trichter hat sich als wenig geeignet dargestellt, da bei höherer Filamentanzahl und entsprechend benötigter Trichtergröße es zu Turbulenzen der Koagulationsflüssigkeit und damit zu Spinnstörungen kommt. Zudem würde der notwendige hohe Durchsatz an Koagulationsflüssigkeit durch den Trichter zu erhöhter Flüssigkeitsreibung an den Filamenten führen, und zu deren Beeinträchtigungen wie oben erwähnt kommen. Trichter verstopfen leicht und laufen andererseits sehr leicht aus. Dieses Problem wurde mit der Erfindung behoben.

Vorzugsweise hat der Ablaufbereich eine Fällungsflüssigkeit-benetzende Rückwand. Vorzugsweise werden die Zellulosefilamente vor der Rückwand gespannt. Durch die Benetzung haftet die Koagulationsflüssigkeit gut an der Rückwand. Von der Rückwand bis zu den Zellulosefilamenten und diese Zellulosefilamente einschließend, ggf. darüber hinaus, bildet sich eine Schicht oder ein Film mit Koagulationsflüssigkeit. Die Kontaktzone soll insbesondere mit Koagulationsflüssigkeit gefüllt sein. Die Fällungsflüssigkeit-benetzende Rückwand kann eine Wasser-benetzende Rückwand sein.

Zur Benetzung kann ein geeignetes benetzendes, oder benetzbar gemachtes Material für die Rückwand verwendet werden. Die Rückwand kann aus metallischen, kunststoffartigen, organischen Materialien (z.B. Holz) oder Kombinationen daraus, bestehen. Beispielsweise kann die Wand polarisiert sein, z.B. durch Anätzen, Plasmabehandlung, anbringen von geeigneten Beschichtungen. Ebenfalls möglich ist ein Schwamm mit Wasser oder ein Hydrogel als Rückwandmaterial. Dieses benetzende Material soll vorzugsweise zumindest als Oberflächenschicht in Richtung der Kontaktzone vorliegen. Dadurch wird verhindert, dass das Wasser, die Koagulationsflüssigkeit oder die lösungsmittelhältige Koagulationsflüssigkeit von der Rückwand nicht abperlt oder sich in enge Strömungsbereiche am Rand zusammenzieht. Die Trennwände und/oder Seitenwände können ebenfalls derart benetzend sein.

Vorzugswese hat der Ablaufbereich eine oder mehr Seitenwände. Vorzugsweise hat der Ablaufbereich mindestens zwei oder mehrere Seitenwände zur Führung der Fällungsflüssigkeit. Seitenwände können benutzt werden um ein seitliches Abfließen der Koagulationsflüssigkeit zu reduzieren oder zu verhindern. Vorzugseise habe sie eine Höhe (im Wesentlichen normal zur Rückwand) in der Größe der Dicke des Fluidfilms der Koagulationsflüssigkeit oder mehr. Beispielsweise kann eine oder mehr Seitenwände eine Höhe von 0,2 cm oder mehr, vorzugsweise 0,5 cm oder mehr, oder 1 cm oder mehr, oder 3 cm oder mehr, haben. Vorzugsweise hat der Ablaufbereich zwei Seitenwände an beiden Seiten des Ablaufbereichs.

Vorzugsweise ist die Verengung nach dem Einlauf in einer Strecke von mindestens einem Viertel (vorzugsweise von mindestens der Hälfte) bis Ablaufende kontinuierlich verengend. In einer weiteren bevorzugten Ausführungsform ist die Verengung nach dem Einlauf bis zu einem Viertel bis Dreiviertel einer Strecke bis Ablaufende kontinuierlich verengend. Der Ablaufbereich kann auch darüber hinaus eine Verengung haben. Eine Verengung in diesem ersten Bereich von Viertel einer Strecke bis Ablaufende nach dem Einlauf hat den Vorteil, dass rasch nach Einlauf eine den Ablaufbereich eintretende Koagulationsflüssigkeit zusammengeführt wird um eine (dicke) Schicht Koagulationsflüssigkeit auszubilden, die eine Vielzahl der Zellulosefilamente kontaktieren kann, insbesondere wenn die Zellulosefilamente in mehreren Lagen (entsprechend Reihen der Extrusionsöffnungen) parallel hergestellt werden. Die kontinuierliche Verengung kann bedeuten, dass der Ablaufbereich stetig seitlich enger wird und somit der Koagulationsflüssigkeit beim Ablauf eine geringere Breite zur Verfügung steht. Die Koagulationsflüssigkeit kann durch Benetzung der Rückwand und/oder durch die Seitenwände so seitlich zusammengeführt und in ihrer Ausdehnung seitlich enger werden.

Vorzugsweise fließt die Koagulationsflüssigkeit über den Einlauf. Sie fällt nach dem Einlauf durch Gravitation durch den Ablaufbereich und wird im Fallen durch die Verengung aufgestaut und/oder abgebremst. Die Koagulationsflüssigkeit kann beginnend vom Einlauf über den Einlauf zur Überlaufkante fließen und nach der Überlaufkante durch Gravitation durch den Ablaufbereich fallen und im Fall durch die Verengung, zur Aufrechterhaltung der Fluidschichtdicke auf der Rückwand, aufgestaut werden.

Vorzugsweise verjüngt sich eine seitliche Begrenzung des Ablaufbereichs in Relation zur Auflaufrichtung von Umlenker zu Ablaufende mit einem Winkel von 5° bis 45°, vorzugsweise von 5° bis 30°. Z.B. kann eine Seitenwand in diesem Winkel (relativ zur Ablaufrichtung) mit der Rückwand verbunden sein, sodass der Ablaufbereich in diesem Grad verengt wird. Die Verengungen der Vorrichtung können symmetrisch ausgebildet werden, oder in anderen Worten es kann auf beiden Seiten des Ablaufbereichs verengt werden. Die Ablaufrichtung ist vorzugsweise eine Vertikale oder vorwärts geneigt von Einlauf zu Ablaufende, wobei das Ablaufende gegenüber dem Einlauf im Vergleich zur Vertikalen hervorsteht (sodass die Koagulationsflüssigkeit über den Ablaufbereich durch Gravitation abrinnt). Bei separierten Ablaufbereichen, also Ablaufbereichen die durch eine Trennwand voneinander getrennt sind, können die oben genannten Dimensionen für die einzelnen Abflussbereiche gelten.

Vorzugsweise ist die Breite des Ablaufbereichs durch die Verengung um mindestens 30%, z.B. um 30% bis 70%, verjüngt. Eine verengte Breite kann um mindestens 30%, vorzugsweise um 30% bis 70%, geringer sein, als die Breite des Ablaufbereichs beim Einlauf (Überlauf).

Vorzugsweise hat der Ablaufbereich eine weniger oder nicht verjüngte Reststrecke nach der Verengung bis zum Ablaufende. Eine weniger verjüngte Strecke bedeutet, dass die Verengung zwei (oder mehr) Unterbereiche hat, in denen mit anderer Stetigkeit oder anderem Winkel verengt wird. Z.B. kann in einer Reststrecke von einer ersten Verengung auf eine zweite Verengung die Breite des Ablaufbereichs verjüngt werden, z.B. um 1%-10%.

Vorzugsweise hat der Ablaufbereich eine Länge von 9 cm oder mehr, z.B. von 10 cm oder mehr oder 12 cm oder mehr; und/oder die Länge im Bereich der Verengung ist mindestens 5 cm, vorzugsweise mindestens 6 cm oder mehr; und/oder die Länge in einer nicht oder weniger verjüngten Reststrecke ist mindestens 3 cm, vorzugsweise mindestens 4 cm oder mindestens 5 cm oder mindestens 6 cm. Die Länge bezieht sich auf die Dimension in Fließrichtung bzw. vom Einlauf zum Ablaufende.

Vorzugsweise strömt die Koagulationsflüssigkeit über den Einlauf (z.B. Überlauf) laminar oder turbulent und/oder im Ablaufbereich turbulent. Eine turbulente Strömung in der Kontaktzone ist bevorzugt, da sie zu einem besseren Stoffaustausch mit der zu Zellulosefilamenten verfestigenden Zelluloselösung führt. Beim Einlauf ist turbulent oder laminar möglich.

Vorzugsweise ist der Umlenker eine Umlenkrolle, vorzugsweise eine nicht motorisierte Umlenkrolle. Durch die freie Dreharbeit bzw. der Abwesenheit der Motorisierung wird durch die Rollen keine Zugkraft zum Abziehen auf die Zellulosefilamente ausgeübt. Reibungskräfte auf die Fäden werden durch die drehbare Lagerung minimiert. Der Umlenker kann auch eine starre Umlenkvorrichtung, vorzugsweise eine Umlenkstange, sein. Eine starre Umlenkvorrichtung kann eine reibungsreduzierte Oberfläche, z.B. zu der die Fäden keine oder nur geringe Adhäsion haben, aufweisen. Dazu kann die Oberfläche des Umlenkers (auch bei der Rolle) eine reibungsreduzierte strukturiere Oberfläche haben, z.B. mit Rillen, insbesondere in unterschiedlichen Orientierungen. Z.B. gekreuzt, oder regelmäßige oder unregelmäßige Wölbungen. Die Oberfläche des Umlenkers oder der Umlenkvorrichtung kann jede Art von Oberflächenmorphologie aufweisen, jedoch ist eine strukturierte Oberfläche zu bevorzugen. Die Umlenkvorrichtung ist vorzugsweise so gestaltet, dass eine Fluidtrennung zwischen dem gespannten und extrudierten Zellulosefilament und der Fällungsflüssigkeit stattfindet. Eine derartige Oberfläche ist z.B. in EP 3812489 A1 beschrieben. Eine geeignete Oberfläche kann eine Oberflächenspannung von 0,25 bis 3,5 der Oberflächenspannung der Koagulationsflüssigkeit haben, z.B. eine Oberflächenspannung von 45 mN/m oder mehr (EP 3812489 A1).

Die Zellulosefilamente des Bündels (Multifilament) können am Umlenker zu einem Punkt oder nicht zu einem Punkt zusammengeführt werden. Die Zellulosefilamente sollen vorzugsweise eine gewisse Breite am Umlenker beibehalten (Umlenkbreite). Diese Umlenkbreite ist vorzugsweise maximal die parallel zur Rückwand laufenden Breite des Filamentbündels (Multifilament) an den Extrusionsöffnungen oder entspricht im Wesentlichen einer punktförmigen Zusammenführung.

Die Kontaktflächenvorrichtung kann so gestaltet sein, dass der Ablaufbereich über einzelne senkrechte Trennwände, welche als Fluidtrennungsstege wirken, in multiple Ablaufbereiche segmentiert wird. Dabei kann die Zuführung der Koagulationsflüssigkeit in einem gemeinsamen Einlauf oder Zulauf durchgeführt werden. Es kann alternativ separiert zwischen den Trennwänden Koagulationsflüssigkeit zu den Ablaufbereichen zugeführt werden. Die Rückwand kann je nach Anzahl der ein oder mehreren Trennwände als multiple Einzelwände vorgesehen werden.

Vorzugsweise werden die Zellulosefilamente mit einer Abzugsgeschwindigkeit von 100 m/min bis 500 m/min, vorzugsweise von 100 m/min bis 400 m/min, am Umlenker abgezogen. Die Zellulosefilamente werden nach dem Verfestigen in der erfindungsgemäßen Vorrichtung abgezogen, z.B. durch ein Abzugswerk oder durch eine Aufroll- oder Aufwickelvorrichtung. Ein Abzugswerk kann motorisierte Rollen aufweisen, welche eine Zugkraft auf die Zellulosefilamente zum Abziehen aus der erfindungsgemäßen Vorrichtung bewirken. Erfindungsgemäß sind schnelle Abzugsgeschwindigkeiten möglich, ein Vorteil des Verfahrens und der Vorrichtung.

Vorzugsweise ist das Lösungsmittel für Zellulose ein tertiäres Aminoxid, vorzugsweise, N-Methylmorpholin-N-oxid (NMMO) oder ein ionisches Lösungsmittel, vorzugsweise mit einem Ammonium-, Pyrimidium- oder Imidazoliumkation, insbesondere bevorzugt 1,3-Dialkyl-imidazolium, speziell bevorzugt 1,3-Dimethylimidazolium, 1-Ethyl-3-methylimidazolium, 1-Methyl-3-propylimidazolium, 1-Isopropyl-3-methylimidazolium, 1-Butyl-3-methylimidazolium, 1-Methyl-3-pentylimidazolium, 1-Hexyl-3-methylimidazolium, 1-Heptyl-3-methylimidazolium, 1-Methyl-3-octylimidazolium, 1-Decyl-3-methylimidazolium, 1-Methyl-3-benzylimidazolium, 1-Methyl-3-(3-phenylpropyl)imidazolium, 1-(2-Ethyl)hexyl-3-methylimidazolium, 1-Methyl-3-nonylimidazolium, 1-Methyl-3-decylimidazolium, 1,2,3-Trimethylimidazolium, 1-Ethyl-2,3-dimethylimidazolium oder 1-Butyl-2,3-dimethylimidazolium, besonders bevorzugt Butyl-3-methyl-imidazolium, 1-Ethyl-3-methyl-imidazolium, 1-Butyl-2,3-dimethylimidazolium, 1-Butyl-3,5-dimethylpyridinium, oder 1-Butyl-3-methylimidazolium. Z.B. 1-Butyl-3,5-dimethylpyridiniumbromid, 1-Butyl-3-methylimidazoliumhexafluorophosphat, 1-Butyl-3-methylimidazolium-bis(trifluoromethylsulfonyl)imid. Weitere bekannte Zelluloselösungsmittel und Lösungsmittelsysteme, Zelluloseherstellungsverfahren, wie Harnstoff/ Natronlauge, Natronlauge/Zink, Dimethylacetamid / Lithiumchlorid, Dimethylsulfoxid / Paraformaldehyd können eingesetzt werden. Die Ionen können mit üblichen Gegenionen (Anionen), wie Fluorid, Chlorid, Bromid, Thiocyanat, Dicyanamid, Nitrat, Methylphosphat, Acetat, Formiat, Methylsulfat, Hydrogensulfat, gekoppelt werden. Zelluloselösungsmittel werden beispielsweise in Négrier et al. (DOI:10.1039/d2su00084a), Elsayed et al. (Cellulose 28: 533-547, (2021)), Azimi et al. (Cellulose 29: 3079-3129, (2022)), Swatloski et al. (J. Am. Chem. Soc. 2002, 124, 18, 4974-4975), WO2018/138416, WO2023/104635, US 7,858,802, US 8,163,215 beschrieben. Darin beschriebene ionische Flüssigkeiten können zur Herstellung von Zelluloselösungen eingesetzt und zur erfindungsgemäßen Herstellung der Zellulosefasern angewendet werden. Bevorzugt sind 1-Butyl-3-methyl-imidazolium (Bmim) oder 1-Ethyl-3-methyl-imidazolium (Emim). Ebenso können auch hochreine ionische Flüssigkeiten sogenannte CBILS^{®} - Carbonat Based Ionic Liquids als Lösungsmittel eingesetzt werden, wie etwa 1,3 Dialkylimidazolium. Weitere potentielle Kationen sind Ammonium oder Pyrimidium, Imidazolium, Phosphonium. Die Koagulationsflüssigkeit kann Wasser enthalten, insbesondere eine Mischung aus Wasser und einem Lösungsmittel für Zellulose. Weitere Lösungsmittel und Verfahren zur Auflösung für Zellulose und Verarbeitung werden beispielsweise in WO2022/112425A1, sowie in WO2022/144506A1 beschrieben. Die gebildeten Zelluloselösungen und können ebenso mit der erfindungsgemäßen Vorrichtung zu Zellulosefilamenten verarbeitet werden.

Vorzugsweise wird nach dem Ablaufende und/oder am Umlenker die Koagulationsflüssigkeit von den Zellulosefilamenten abgetrennt. Abgetrennte Koagulationsflüssigkeit kann in einer Auffangwanne gesammelt werden. Das Abtrennen kann durch mechanische Separation erfolgen. Das Abtrennen kann teilweise oder vollständig erfolgen. Beispielsweise kann am Ablaufende und/oder am Umlenker Koagulationsflüssigkeit von den Zellulosefilamenten abrinnen.

Vorzugsweise ist der Ablaufbereich im Wesentlichen vertikal angeordnet. Er kann um -20° bis +20° in Richtung der vertikal laufenden Zellulosefilamente geneigt sein; oder in Richtung der Zellulosefilamente vom Einlauf zum Ablaufende um 0° bis 20° geneigt sein.

Vorzugsweise werden die Zellulosefilamente in einer Länge von mindestens 50 m mit dem erfindungsgemäßen Verfahren/in der erfindungsgemäßen Vorrichtung produziert. Vorzugseise ist die Länge mindestens 100 m, insbesondere bevorzugt mindestens 200 m oder mindestens 400m, noch mehr bevorzugt mindestens 500 m. Die Zellulosefilamente können als Endlosfaser produziert werden.

Die Zellulose der Zelluloselösung, welche extrudiert wird, kann aus einer Vielzahl an möglichen Ausgangsmaterialien erhalten werden. Zellulosehaltige Rohstoffe, die bei der Herstellung der Lösung zum Einsatz kommen könnten, sind z.B. Papierzellstoffe, Chemiezellstoffe, Baumwolle, Baumwolllinters, zellulosische Stoffe gewonnen aus Einjahrespflanzen, bzw. aus Agrarroh- und Abfallstoffen und natürlich auch aus recycelten zellulosischen Materialien. Darüberhinaus können Mikrozellulosen, Bakterienzellulosen, Proteine mit oben erwähnten Lösungsmitteln in der Regel in Kombination mit Zellulose gelöst und verformt werden. Weiters können auch anorganischen oder organische Additive wie z.B.: Pigmentstoffe, Farbstoffe, Mattierungsmittel, Röntgenkontrastmittel, Algenmaterialien, Superabsorber und antibakteriell wirkende Additive der Zelluloselösung zugesetzt werden

Das folgende Beispiel zeigt Versuche mit der wie in den Figuren 1 und 2 gezeigten Vorrichtung und beispielhaften Verfahrensparametern.

Eine Kontaktfällvorrichtung, wie in der Figurenbeschreibung erläutert, wurde verwendet um Zellulosemultifilamente herzustellen. Eine Zelluloselösung (viskose Spinnmasse), beispielsweise aus Zellulose, N-Methyl-Morpholin-N-Oxid (NMMO) und Wasser in einer Zusammensetzung bestehend aus 14,0% Zellulose, 10,20% Wasser und 75,80% NMMO (alle Gewichts-%), wird durch Extrusion geformt und durch einen Gasspalt geführt. Die getesteten Zelluloselösungen wurden in den Zusammensetzungen zwischen 8% und 16% Zellulose, einem Wassergehalt zwischen 13,4% und 9,2% sowie einem Gehalt an tertiärem Aminoxid (NMMO) zwischen 78,6% und 74,9% versponnen. In Versuchen konnte gezeigt werden, dass Zellulose mit einem durchschnittlichen Polymerisationsgrad von DP 550 sich gut verarbeiten lässt. Die Intrinsische Viskosität (IV) der eingesetzten Zellulosen bewegte sich im Bereich zwischen 350 ml/g und 770 ml/g einen Polymerdispersionsindex (PDI) von 2,0 - 10,0, bevorzugt im PDI Bereich von 2 - 7; und einem Alpha Gehalt in der Zellulose von 86% - 98%. Für Versuchszwecke wurden Zellulosen mit Durchschnittlichen Polymerisationsgraden (DP) im Bereich von DP 400 bis DP 1600 eingesetzt (DP Bestimmung mittels Kapillarviskosimetrie nach DIN 54270).

Die Konzentration von zellulosischem Material in den verwendeten ionischen Flüssigkeiten kann je nach Polymerisationsgrad typischerweise im Bereich von 1 bis 20 Gewichtsprozent (wt%) liegen. Einige Studien haben gezeigt, dass höhere Konzentrationen von bis zu 20 Gewichtsprozent erreicht werden können, insbesondere wenn Hochleistungs-Dispergiermittel oder spezielle Verarbeitungstechniken verwendet werden. Die Wahl der Zellulosekonzentration in den ionischen Flüssigkeiten hängt von verschiedenen Faktoren ab, neben der gewünschten Anwendung, die Art der Zellulose, die Löslichkeitseigenschaften der ionischen Flüssigkeit und die Verarbeitungsparameter wie Temperatur und Behandlungszeit des zellulosischen Substrates. Es hat sich gezeigt, dass höhere Zellulosekonzentration zu viskoseren Lösungen führen, während niedrigere Konzentrationen an Zellulose (im Bereich von 12-17%) besser für die Verarbeitungsschritte der Zelluloselösung geeignet sind. Der Wassergehalt von Zelluloselösungen in ionischen Flüssigkeiten kann üblicherweise im Bereich von wenigen Prozent, z.B. 1 oder 2 Gewichtsprozent, bis zu 10 Gewichtsprozent liegen. Ionische Zelluloselösungen können gegebenenfalls auch in relativ trockener Konsistenz hergestellt sein, insbesondere wenn sie unter Inertgasatmosphäre hergestellt, gelagert und verarbeitet werden. Vorteilhaft ist, dass der Wassergehalt von Zelluloselösungen in ionischen Flüssigkeiten genau eingestellt, kontrolliert und überwacht wird, da ein zu hoher Wassergehalt die Qualität der ionischen Zelluloselösung und die daraus hergestellten Materialien beeinträchtigt. Es hat sich gezeigt, dass ein niedriger Wassergehalt zu einer besseren Auflösung von Zellulose und insgesamt zu stabileren Zelluloselösungen führt, während ein relativ gesehen hoher Wassergehalt die Viskosität der Zelluloselösung erhöht und zu unerwünschten Effekten wie schlechte Auflösung des Zellulosesubstartes und damit schlechten Spinnbedingungen führt. Mit den verwendeten Ionische Flüssigkeiten konnten auch Recyclingzellstoffe, Baumwolle sowie Zellulosesubstrate aus recyclierten Textil- und Abfallmaterialen zu Filamentsträngen verarbeitet werden. Allerding wurden die eingesetzten Rohstoffe gereinigt, vorbehandelt, um Verunreinigungen zu entfernen sowie die Löslichkeit in der ionischen Flüssigkeit zu verbessern. Dies kann Schritte wie Zerkleinern, Mahlen, Extrahieren, Waschen und/oder Entfernen von Fremdstoffen umfassen.

Mit der erfindungsgemäßen Vorrichtung konnten auch Zellstoffe welche einen Hemicellulosegehalt zwischen 3% und 20%, einen Glucomannan- und Xylangehalte zwischen 1% und 10% aufwiesen, verarbeitet werden. Die eingesetzten Zellstoffe wiesen einen Carboxyl-und Carbonylgruppengehalt von jeweils 15 - 40 pmol/g, Schwermetallgehalte von unter 10 mg/kg, sowie Alkali- und Erdalkaligehalte im Bereich von 100 bis 500 mg/kg Zellstoff auf. Die Beschreibung der Zellstoffanalytik kann zum Beispiel der Literaturstelle http://www.gruberscript.net/23Zellstoffanalyse_chemisch.pdf entnommen werden. Die Organisation TAPPI (Technical Association of the Pulp and Paper Industry) entwickelt und empfiehlt beispielsweise ebenfalls folgende Messmethoden zur Zellstoffanalytik. TAPPI T 204: Bestimmung der Alkaliresistenz von Zellstoff (Cold-Insoluble-Substanz-Gehalt); TAPPI T 236: Kappa-Nummer-Bestimmung von Zellstoff; TAPPI T 237: Bestimmung der Carboxylgruppenzahl von Zellstoff.

Zur Stabilisierung und Verhinderung des Abbaus der Zellulose und des Zelluloselösungsmittels (tertiäre Aminoxide, Ionische Flüssigkeiten) werden gemäß dem Stand der Technik Radikalfängerchemikalien wie Gallussäurepropylester, Basen wie zum Beispiel Natronlauge, Hydroxylamin zugegeben.

Im Gasspalt wird Luft mit bestimmtem Druck, Temperatur und Luftfeuchtigkeit seitlich, normal zum extrudierten Strahl, eingeströmt. Ein Spinnen bei entsprechenden Spinnumgebungstemperaturen kann auch ohne Zuführung von Prozessgas betrieben werden. Abgas wurde aus dem Gasspalt abgeführt. In der folgenden Tabelle wird die Länge des Gasspalts in Spinnrichtung als Luftspalthöhe angegeben. Je nach Anzahl der Faserstränge (Filamentbündel) wurde der Ablaufbereich mit keiner (Fig. 3), einer (Fig. 2) oder zwei Trennwänden unterteilt. Zur Herstellung mehrerer Faserstränge wurden die Extrusionsöffnungen in der Extrusionsvorrichtung geblockt zur leichteren Unterteilung der geformten Filamente in die jeweiligen Bündel. Ein Block besteht aus Reihen und Zeilen. Es wurden 1-5 Reihen mit 10-100, vorzugsweise 10-50, Öffnungen pro Reihe (Zeilen) verwendet. Der Block ist im Wesentlichen rechteckig. Die längere Seite ist parallel zur Kontaktfällvorrichtung, insbesondere ihrer Rückwand oder ihrer Einlaufkante angeordnet, sodass ein größerer Anteil der geformten Filamente auf die Breite der Kontaktfällvorrichtung verteilt ist, und weniger in Richtung einer Normalen zur Rückwand. Das ermöglicht ein besseres Kontaktieren mit der Koagulationsflüssigkeit, welche sich über die Breite der Kontaktfällvorrichtung gut erstreckt.

Das Filamentbündel wird über den Ablaufbereich der Kontaktfällvorrichtung gezogen, wobei das Fällbad an der Oberfläche der Rückwand vertikal entlangläuft und einen Film bildet. Durch die verengende Form der Kontaktfällvorrichtung wird der Fällbad-Film möglichst dick gemacht und zusätzlich durch geeignete Führungen (Seiten- und Trennwände; optional parallele Flüssigkeitsführungsrillen im Einlauf/Überlauf) wird Koagulationsflüssigkeit über die Breite des Ablaufbereichs gut verteilt. Koagulationsflüssigkeit wird in variablen Mengen (Spinnbadstrom) mit bestimmter Temperatur (Spinnbadtemperatur) zugeführt. Beispielhaftes Zelluloselösungsmittel (NMMO) wurde in variablen Mengen dem Spinnbad (Koagulationsbad) zugegeben. Ansonsten bestand die Koagulationsflüssigkeit aus Wasser.

Direkt nach dem Fällvorgang wird das Filamentbündel an einem Umlenker umgelenkt, damit das Fällbad möglichst vom Filamentbündel getrennt wird. Durch eine Abzugsgeschwindigkeit wird ein Verstrecken der geformten Zelluloselösung im Gasspalt vor dem Verfestigen bewirkt. Dieser Verzug kann zur Steuerung der Feinheit und anderen physikalischen Eigenschaften der Filamente benutzt werden (Einzeltiter von Einzelfilamenten bzw. Gesamttiter eines Filamentbündels, Dehnung, Zugfestigkeit, etc.). Es hat sich gezeigt, dass sich mit dem Kontaktfällverfahren Filamentbündel in ausgezeichneter Qualität und mit einfacher Handhabung herstellen lassen.

### Bezugszeichenliste

- 1: Kontaktfällvorrichtung
- 2: Zulauf für Fällungsflüssigkeit
- 3: Einlauf
- 4: Kontaktzone
- 5: Ablaufbereich
- 6: Umlenker
- 7: Zellulosefilamente
- 8: Extrusionsvorrichtung
- 9: Verengung
- 10: Ablaufende
- 11: Rückwand
- 12: Seitenwand
- 13: Trennwand

## Patentansprüche

1. Eine Vorrichtung zum Verfestigen von extrudierten lösungsmittelhaltigen Zellulose-Multifilamenten, mit einer Extrusionsvorrichtung mit mindestens 10 Extrusionsöffnungen zum Formen von Zellulosefilamenten, einer Kontaktfällvorrichtung zum Kontaktieren der Zellulosefilamente mit Fällungsflüssigkeit, wobei die Kontaktfällvorrichtung einen Einlauf zum Zuführen von Fällungsflüssigkeit hat, eine Kontaktzone mit Ablaufbereich nach dem Einlauf und einen Umlenker, sodass die von den Extrusionsöffnungen kommenden extrudierten Zellulosefilamente zum Umlenker gespannt werden, sodass sie über den Ablaufbereich geführt werden, wobei der Ablaufbereich eine Verengung in seiner Breite nach dem Einlauf in Richtung seines Ablaufendes hat.

2. Vorrichtung nach Anspruch 1, wobei der Umlenker eine Umlenkrolle ist, vorzugsweise eine nicht motorisierte Umlenkrolle, oder eine starre Umlenkvorrichtung, vorzugsweise eine Umlenkstange.

3. Vorrichtung nach Anspruch 1 und 2, wobei der Ablaufbereich eine Fällungsflüssigkeit-benetzende Rückwand hat, wobei vorzugsweise die Zellulosefilamente vor der Rückwand gespannt werden, und/oder wobei der Ablaufbereich Seitenwände hat.

4. Vorrichtung nach einem der Ansprüche 1 bis 3, wobei die Verengung nach dem Einlauf in einer Strecke von mindestens einem Viertel der Strecke von Einlauf bis Ablaufende kontinuierlich verengend ist.

5. Vorrichtung nach einem der Ansprüche 1 bis 4, wobei eine seitliche Begrenzung des Ablaufbereichs in Relation zur Auflaufrichtung vom Umlenker zu Ablaufende sich mit einem Winkel von 5° bis 45° verjüngt, vorzugsweise von 5° bis 30°.

6. Vorrichtung nach einem der Ansprüche 1 bis 5, wobei die Breite des Ablaufbereichs durch die Verengung um mindestens 30% verjüngt ist.

7. Vorrichtung nach einem der Ansprüche 1 bis 6, wobei der Ablaufbereich eine weniger oder nicht verjüngte Reststrecke nach der Verengung bis zum Ablaufende hat.

8. Vorrichtung nach einem der Ansprüche 1 bis 7, wobei der Ablaufbereich eine Länge von 9 cm oder mehr hat, und/oder wobei die Länge im Bereich der Verengung mindestes 5 cm ist und/oder die Länge in einer nicht verjüngten Reststrecke mindestens 3 cm ist.

9. Verfahren zur Herstellung von Zellulosefilamenten, wobei in einem Zelluloselösungsmittel gelöste Zellulose zu Zellulosefilamenten extrudiert wird, wobei die Zellulosefilamente über einen Gasspalt geführt werden und nach dem Gasspalt über eine Kontaktfällvorrichtung nach einem der Ansprüche 1 bis 8 geführt werden, wobei die Zellulosefilamente mit einer Koagulationsflüssigkeit in der Kontaktzone kontaktiert werden, wodurch die Zellulosefilamente verfestigt werden.

10. Verfahren nach Anspruch 9, wobei die Zellulosefilamente mit einer Abzugsgeschwindigkeit von 100 m/min bis 500 m/min, vorzugsweise von 100 m/min bis 400 m/min, am Umlenker abgezogen werden.

11. Verfahren nach Anspruch 9 oder 10, wobei die Koagulationsflüssigkeit über den Einlauf fließt und nach dem Einlauf durch Gravitation durch den Ablaufbereich fällt und im Fall durch die Verengung aufgestaut und/oder abgebremst wird.

12. Verfahren nach einem der Ansprüche 9 bis 11, wobei die Koagulationsflüssigkeit über den Einlauf laminar oder turbulent strömt und/oder im Ablaufbereich turbulent strömt.

13. Verfahren nach einem der Ansprüche 9 bis 12, wobei das Lösungsmittel für Zellulose ein tertiäres Aminoxid, vorzugsweise N-Methylmorpholin-N-oxid, ist oder ein ionisches Lösungsmittel, vorzugsweise mit einem Ammonium-, Pyrimidium-, Imidazolium- oder Phosphoniumkation, insbesondere bevorzugt 1,3-Dialkyl-imidazolium, speziell bevorzugt 1,3-Dimethylimidazolium, 1-Ethyl-3-methylimidazolium, 1-Methyl-3-propylimidazolium, 1-Isopropyl-3-methylimidazolium, 1-Butyl-3-methylimidazolium, 1-Methyl-3-pentylimidazolium, 1-Hexyl-3-methylimidazolium, 1-Heptyl-3-methylimidazolium, 1-Methyl-3-octylimidazolium, 1-Decyl-3-methylimidazolium, 1-Methyl-3-benzylimidazolium, 1-Methyl-3-(3-phenylpropyl)imidazolium, 1-(2-Ethyl)hexyl-3-methylimidazolium, 1-Methyl-3-nonylimidazolium, 1-Methyl-3-decylimidazolium, 1,2,3-Trimethylimidazolium, 1-Ethyl-2,3-dimethylimidazolium oder 1-Butyl-2,3-dimethylimidazolium, besonders bevorzugt Butyl-3-methyl-imidazolium, 1-Ethyl-3-methyl-imidazolium, 1-Butyl-2,3-dimethylimidazolium, 1-Butyl-3,5-dimethylpyridinium, oder 1-Butyl-3-methylimidazolium. Z.B. 1-Butyl-3,5-dimethylpyridiniumbromid, 1-Butyl-3-methylimidazoliumhexafluorophosphat, 1-Butyl-3-methylimidazolium-bis(trifluoromethylsulfonyl)imid; und/oder die Koagulationsflüssigkeit Wasser enthält.

14. Verfahren nach einem der Ansprüche 9 bis 13, wobei nach dem Ablaufende und/oder am Umlenker die Koagulationsflüssigkeit von den Zellulosefilamenten abgetrennt wird, und vorzugsweise abgetrennte Koagulationsflüssigkeit in einer Auffangwanne gesammelt wird.

15. Verfahren nach einem der Ansprüche 9 bis 14, wobei der Ablaufbereich im Wesentlichen vertikal angeordnet ist; oder um - 20° bis +20° in Richtung der vertikal laufenden Zellulosefilamente geneigt ist; oder in Richtung der Zellulosefilamente vom Einlauf zum Ablaufende um 0° bis 20° geneigt ist.
